# FASCICULE DE BREVET EUROPEEN

(11) **EP 2 858 084 B1**
(45) Date de publication et mention de la délivrance du brevet: **28.06.2017**
(21) Numéro de dépôt: 14187657.3
(22) Date de dépôt: 03.10.2014
(51) Int. Cl.: H01H 51/06

(54) **Contacteur électromagnétique de démarreur de véhicule automobile et démarreur correspondant**
Elektromagnetischer Kontaktgeber eines Kraftfahrzeuganlassers und entsprechender Anlasser
Electromagnetic contactor for a starter of a motor vehicle and corresponding starter

(30) Priorité: 04.10.2013 FR 1359643
(43) Date de publication de la demande: 08.04.2015
(73) Titulaire: VALEO EQUIPEMENTS ELECTRIQUES MOTEUR, 94046 Créteil Cedex (FR)
(72) Inventeur: Hamdi, Rachid, 69008 Lyon (FR)

(56) Documents cités:
- WO-A1-2013/093365
- DE-A1- 4 242 930
- FR-A1- 2 768 259
- FR-A2- 2 340 458
- GB-A- 191 414 294

## Description

### DOMAINE TECHNIQUE DE L'INVENTION

La présente invention porte sur un contacteur électromagnétique de démarreur de véhicule automobile ainsi que sur le démarreur correspondant. L'invention trouve une application particulièrement avantageuse dans le domaine des contacteurs électromagnétiques pour circuit de puissance, notamment pour un moteur électrique d'un démarreur de moteur thermique, en particulier de véhicule automobile.

### ARRIERE PLAN TECHNOLOGIQUE

Selon une conception connue, un contacteur électromagnétique pour un circuit de puissance comporte un contact mobile monté sur une tige de commande. Le contact mobile est destiné à venir en contact avec des têtes de bornes de puissance, agencées dans une chambre de contacts située à l'arrière du contacteur. Ce contacteur est par exemple utilisé pour commander l'actionnement d'un moteur électrique d'un démarreur de moteur à combustion interne.

Plus précisément, un contacteur électromagnétique 1 montré sur les figures 1a à 1c est doté d'un noyau mobile 3, d'un noyau fixe 4 et d'un carter 6 métallique, ou cuve, dans lequel est agencée au moins une bobine 8 montée sur un support 9 annulaire isolant. Ce support 9 et l'extrémité avant du carter 6 sont dotés centralement d'un passage pour le noyau 3 mobile.

Une extrémité du noyau mobile 3 est reliée à un levier pivotant (non représenté) qui agit par exemple sur le lanceur du démarreur comme décrit dans le document FR2795884. On voit ainsi le ressort dents contre dents 10 apte à être comprimé en cas de non pénétration directe du pignon du lanceur (non représenté) dans la couronne de démarrage reliée au moteur thermique et la tige de liaison 12 liée au levier pivotant.

L'autre extrémité du noyau mobile 3 est destinée à agir sur une extrémité avant d'une tige 15 de commande par poussée à travers un trou central 16 du noyau fixe 4 dans lequel la partie avant de la tige 15 est montée coulissante.

La tige de commande 15 porte une plaque de contact 21. La plaque de contact 21 s'étend transversalement par rapport à la tige 15 pour coopérer avec deux têtes 23, 24 de bornes 26, 27 électriques d'un circuit électrique de puissance et établir entre elles un contact électrique. L'une des bornes 26, 27 est destinée à être reliée à une borne positive de la batterie, l'autre borne étant destinée à être reliée par l'intermédiaire d'un câble à des balais du moteur électrique de polarité positive.

Les deux bornes 26, 27 sont fixes et portées par un capot 30 en matière électriquement isolante assurant la fermeture de l'arrière de la cuve 6. La fixation du capot 30 est réalisée par rabattement de matière de l'extrémité libre de la cuve 6 sur le capot 30. Les têtes 23, 24 des bornes de puissance sont agencées dans une chambre de contact 41 délimitée par une paroi 40 du capot 30.

La tige 15 porte un ressort 32 axial d'écrasement agencé entre un épaulement 33 de la tige 15 de commande et une face du contact mobile 21. Le contacteur 1 comporte également un ressort 38 de rappel agencé entre le capot 30 et une butée de la tige 15 de commande.

Le noyau 3 mobile est initialement dans une position, dite position de repos, dans laquelle le noyau 3 est éloigné du noyau 4 fixe. Lorsqu'un démarrage du moteur thermique est commandé, la bobine 8 est activée électriquement et crée alors un champ magnétique. Ce champ magnétique permet le déplacement axial du noyau mobile 3 en direction du noyau fixe 4. L'extrémité arrière du noyau mobile 3 entre en contact avec l'extrémité avant de la tige de commande 15 puis déplace axialement la tige 15 à travers le trou 16 en direction de l'arrière du contacteur 1. Le déplacement de la tige 15 a pour effet de comprimer le ressort 38 de rappel jusqu'à ce que le contact mobile 21 entre en contact avec les têtes 23, 24 des bornes 26, 27 électriques. Le contacteur 1 se trouve alors dans une position dite de contact électrique visible sur la figure 1b, la plaque de contact 21 étant dans une position dite "active". Ensuite, le ressort 32 axial d'écrasement est comprimé jusqu'à ce que le noyau mobile 3 entre en contact avec le noyau fixe 4. Le noyau mobile 3 est alors en position aimantée visible à la figure 1c. Ce contact entre la face arrière de la plaque 21 et les têtes 23, 24 des bornes 26, 27 électriques permet d'alimenter électriquement le moteur électrique du démarreur.

Lors de la mise hors tension de la bobine 8, cette bobine 8 ne crée plus de champ magnétique et le noyau mobile 3 n'est plus attiré vers le noyau fixe 4, ce qui provoque un retour du noyau mobile 3 dans la position de repos via l'action d'un ressort 39 positionné entre la cuve 6 et une extrémité du noyau mobile 3. Le ressort 32 axial d'écrasement puis le ressort 38 de rappel se décomprime, ce qui a pour effet d'éloigner la plaque de contact 21 des têtes de borne 23, 24 pour couper le contact entre les deux bornes de puissance 26 et 27. La plaque de contact 21 se trouve alors en position désactive.

Au cours de sa fabrication ainsi que dans l'environnement moteur, le démarreur est exposé à la présence d'impuretés telles que des salissures, du liquide (eau, liquide de frein) ou de la glace, susceptibles de s'introduire dans la chambre de contacts 41. Cela peut entraîner des problèmes d'isolation entre la plaque de contact 21 et les bornes de puissance 26, 27 lorsque la plaque de contact 21 se trouve en position désactive.

En outre, il n'est possible de valider le fonctionnement de la chambre de contacts 41 qu'après assemblage du support 30 avec la cuve 6. En conséquence, les éventuels dysfonctionnements ne pourront être détectés que tardivement au cours du processus de fabrication. De plus, en cas de problème, il sera nécessaire de démonter le support 30 par rapport à la cuve 6 pour remplacer la chambre de contacts 41, ce qui rend cette opération particulièrement longue à réaliser. "WO 2013/093365 A1" décrit un contacteur électromagnétique de démarreur de véhicule automobile selon le préambule de la revendication 1.

### OBJET DE L'INVENTION

L'invention vise à remédier efficacement à au moins un de ces inconvénients en proposant un contacteur électromagnétique de démarreur de véhicule automobile comportant au moins deux bornes de puissance, une plaque de contact, et un noyau mobile apte à générer le déplacement de ladite plaque de contact d'une position désactive dans laquelle la plaque de contact coupe le contact entre les deux bornes de puissance à une position active dans laquelle la plaque de contact établit un contact entre les deux bornes de puissance, dans lequel la plaque de contact est en permanence en contact avec une des bornes de puissance dans la position active et dans la position désactive.

Ainsi, en maintenant un contact électrique entre la plaque de contact et une des bornes dans la position désactive et dans la position active, on divise par deux les risques de dysfonctionnement de la chambre de contacts dus aux impuretés susceptibles de s'introduire entre les bornes de puissance et la plaque de contact.

Le noyau mobile est mobile entre une position repos à une position aimantée, dans lequel le noyau mobile génère le déplacement de ladite plaque de contact pour établir le contact entre les deux bornes lorsqu'il passe de sa position repos vers sa position aimantée et en ce que le retour du noyau mobile vers sa position de repos permet à la plaque de contact de couper le contact électrique.

Selon une réalisation, la plaque de contact est réalisée dans un matériau déformable en sorte que lors de son passage de la position désactive à la position active, ladite plaque de contact est apte à entrer en contact avec l'autre borne de puissance suite à une déformation engendrée par un déplacement du noyau mobile, ladite plaque de contact reprenant ensuite sa forme initiale en position désactive.

Un tel mode de réalisation permet d'avoir un contacteur muni d'un nombre de pièce inférieure aux nombres de pièce dans l'art antérieur. En effet, le fait que la plaque de contact soit déformable permet d'enlever le ressort de contact de l'art antérieur permettant de permettre au noyau mobile de finir sa course vers la position finale tout en ayant un contact électrique entre les bornes par le biais de la plaque de contact.

Selon un mode de réalisation, la plaque de contact est en matériaux élastique déformable et est agencé pour permettre de ramener la tige de commande vers la position de repos lorsque le noyau mobile retourne vers la position initiale.

Selon une réalisation, le noyau mobile engendre la déformation de ladite plaque de contact par le biais d'une tige de commande.

Selon une réalisation, ladite plaque de contact est fixée par sertissage à la borne de puissance avec laquelle ladite plaque de contact est en contact dans la position désactive et dans la position active.

Le sertissage permet d'avoir un contact électrique simple et sûr entre cette borne et la plaque de contact.

Selon une réalisation, ladite plaque de contact est montée coulissante par rapport à la borne de puissance avec laquelle ladite plaque est en contact dans la position désactive et dans la position active.

Ce mode de réalisation permet d'avoir une plaque de contact rigide.

Selon une réalisation, un moyen élastique de rappel est positionné entre ladite plaque de contact et ladite borne de puissance de manière à solliciter ladite plaque de contact en position désactive lorsqu'aucun effort n'est appliqué sur ladite plaque de contact. Ce mode de réalisation permet d'une part de revenir à l'état initial par le biais du ressort lorsque le noyau mobile retourne vers sa position de repos.

Selon une réalisation, ladite plaque de contact comporte une pastille destinée à coopérer avec une tête de l'autre borne de puissance lorsque ladite plaque de contact est dans la position active.

Cela permet d'avoir une partie de la plaque qui comprend une matière non déformable pour assurer un bon contact électrique avec la borne en vis à vis.

Selon une réalisation, ladite pastille de ladite plaque de contact et la tête de la borne de puissance comportent des dentures de forme complémentaire.

Cela permet de casser la glace s'il y en a qui s'en ait formé. Selon une réalisation, ladite plaque de contact est configurée pour être en position active avant que le noyau mobile soit en position aimantée.

Par position aimantée on entend la position finale dans laquelle le noyau mobile reste immobile, en générale le noyau est en butée contre un organe, en générale un noyau fixe. Cela permet de s'assurer qu'il y ait un contact électrique lorsque le noyau est en position aimantée.

Selon une réalisation, un capot comporte une paroi délimitant une chambre, dite chambre de contacts, à l'intérieur de laquelle sont positionnées des têtes des deux bornes de puissance ainsi que ladite plaque de contact, une membrane assurant une fermeture étanche de ladite chambre de contacts.

La chambre de contacts ainsi fermée par la membrane contenant la plaque de contact et les bornes de puissance forme un ensemble autonome dont le bon fonctionnement pourra être testé avant sa fixation avec la partie arrière de la cuve, ce qui procure un gain de temps en cas de dysfonctionnement par rapport aux systèmes de l'état de l'art.

En outre, la membrane empêche la pénétration d'impuretés telles que des salissures, du liquide (eau, liquide de frein) ou de la glace, à l'intérieur de la chambre de contacts. On limite ainsi les risques de mauvaise isolation entre la plaque de contact et les bornes de puissance.

Selon une réalisation, la membrane comporte au moins une zone centrale réalisée dans un matériau déformable pour permettre le déplacement de ladite plaque de contact par l'action d'un élément extérieur au capot.

Cela permet de limiter la modification du contacteur de l'art antérieur en permettant au noyau mobile de déplacer la plaque de contact.

Selon une réalisation, la membrane est réalisée entièrement dans un matériau déformable.

Cela permet à l'axe de pousser sur la lame de contact tout en assurant l'étanchéité.

Selon une réalisation, la membrane comporte une première partie rigide fixée sur une extrémité du capot et une deuxième partie destinée à coopérer avec un élément extérieur à la chambre de contacts, ladite deuxième partie étant reliée à ladite première partie par l'intermédiaire d'un élément élastique.

La partie rigide permet sa fixation aisée sur le capot par exemple par soudure aux ultrasons ou tout autre procédé.

Selon une réalisation, ladite plaque de contact est réalisée dans un alliage de cuivre et de béryllium. Cette alliage possède à la fois des propriétés d'élasticités et de conductibilités électriques.

Une telle plaque de contact permet d'avoir des caractéristiques élastiques permettant l'invention.

L'invention a également pour objet le démarreur de véhicule automobile muni d'un contacteur selon l'invention.

### BREVE DESCRIPTION DES FIGURES

L'invention sera mieux comprise à la lecture de la description qui suit et à l'examen des figures qui l'accompagnent. Ces figures ne sont données qu'à titre illustratif mais nullement limitatif de l'invention.
Les figures 1 a à 1 c, déjà décrites, montrent des vues en coupe longitudinale d'un contacteur électromagnétique de démarreur selon l'état de la technique respectivement dans une position de repos, une position de contact électrique, et une position de collage magnétique;
Les figures 2a à 2c représentent des vues en coupe longitudinale d'un contacteur électromagnétique de démarreur selon l'invention respectivement dans une position de repos, une position de contact électrique, et une position de collage magnétique;
Les figures 3a et 3b montre une variante de réalisation de la membrane de fermeture de la chambre de contact selon l'invention lorsque la plaque de contact se trouve respectivement dans une position désactive et dans une position active;
Les figures 4a et 4b montrent un autre mode de réalisation selon l'invention de la liaison permanente entre la plaque de contact et une des bornes de puissance du contacteur;
Les figures 5a et 5b montrent un autre mode de réalisation selon l'invention du dispositif de guidage de la plaque de contact à l'intérieur de la chambre de contacts.

### DESCRIPTION D'EXEMPLES DE REALISATION DE L'INVENTION

Dans la description qui suit les éléments identiques, similaires, ou analogues conservent la même référence d'une figure à l'autre et on utilisera une orientation axiale d'avant en arrière correspondant à une orientation de gauche à droite conformément aux figures 2a-2c, 3a-3b, 4a-4b et 5a-5b.

Les figures 2a à 2c illustrent un contacteur 1 se montant en lieu et place du contacteur des figures 1a à 1 c. Ce contacteur 1 est par exemple utilisé pour commander l'actionnement d'un moteur électrique d'un démarreur de moteur à combustion interne. Le contacteur 1 est doté d'un noyau mobile 3, d'un noyau fixe 4, tous deux en matériau ferromagnétique, et d'un carter 6 métallique, appelé également cuve, dans lequel est agencée deux bobines (un bobine d'appel 81 et une bobine de maintien 82) montées sur un support annulaire isolant 9. Le support 9 est engagé sur une portée annulaire du noyau fixe 4.

Ce support 9 et l'extrémité avant de la cuve 6 sont dotés centralement d'un passage pour le noyau mobile 3. La bobine d'appel 81, lorsqu'elle est activée électriquement commande le déplacement axial du noyau mobile 3 en direction du noyau fixe 4. Le noyau mobile 3 passe alors d'une position dite de repos dans laquelle ledit noyau mobile 3 est éloigné du noyau fixe 4 à une position dite aimantée dans laquelle le noyau mobile 3 est en contact avec le noyau fixe 4. La bobine de maintien 82 permet de maintenir le noyau mobile en position aimantée comme cela est expliqué plus en détails ci-après.

Une extrémité avant du noyau mobile 3 est reliée à un levier pivotant (non représenté) qui agit par exemple sur le lanceur du démarreur comme décrit dans le document FR2795884. On voit ainsi en 10 le ressort dents contre dents apte à être comprimé en cas de non pénétration directe du pignon du lanceur (non représenté) dans la couronne de démarrage reliée au moteur thermique et en 12 la tige de liaison au levier pivotant.

La tige 12 et le ressort 10 sont montés à l'intérieur d'une cavité en matière électriquement isolante. L'autre extrémité du noyau mobile 3 est destinée à agir sur une extrémité avant d'une tige de commande 15 par poussée à travers un trou 16 central du noyau fixe 4 dans lequel la partie avant de la tige 15 est montée coulissante. Cette poussée de la tige 15 est effectuée lorsque le noyau mobile 3 passe de la position de repos à la position aimantée.

Comme cela est bien visible sur les figures 2a à 2c, cette tige 15 comporte un épaulement 151. Cet épaulement 151 et une partie centrale de la tige 15 sont montés à l'intérieur d'une cavité du noyau fixe 4 fermée par une rondelle 17. La rondelle 17 est munie d'une ouverture centrale pour autoriser le passage de la partie arrière de la tige 15 dont l'extrémité entre en coopération avec une zone centrale 44 d'une membrane 43 décrite plus en détails ci-après. Un ressort de rappel 34 est monté d'une part en appui entre cet épaulement 151 et d'autre part en appui contre la rondelle 17 formant une butée.

Par ailleurs, deux bornes de puissance 26 et 27 sont fixes et sont portées par un capot 30 en matériau électriquement isolant, Plus précisément, le capot 30 comporte une paroi 40 délimitant une chambre de contacts 41 à l'intérieur de laquelle sont situées les têtes 23, 24 des bornes de puissance et une plaque de contact 21. Une des bornes 26 est destinée à être reliée à la borne positive de la batterie, tandis que l'autre borne 27 est destinée à être reliée au moteur électrique du démarreur comme décrit par exemple dans le document FR2795884 précité. En l'occurrence, les bornes de puissance 26, 27 traversent axialement de part en part le fond de la chambre 41, en sorte que les têtes 23, 24 des bornes sont plaquées contre le fond de la chambre 41, la partie arrière des bornes de puissance 26, 27 dépassant par rapport au fond de la chambre 41 pour permettre de réaliser respectivement les connexions avec la borne positive de la batterie et la borne positive des balais du moteur électrique du démarreur.

La membrane 43 assure une fermeture étanche de la chambre de contacts 41. Cette membrane 43 est située du côté ouvert de la chambre 41 débouchant du côté du noyau fixe 4. La membrane 43 comporte au moins une zone centrale 44 réalisée dans un matériau déformable pour permettre le déplacement de la plaque de contact 21 par l'action de la tige de commande 15 via ladite zone centrale 44. En l'occurrence, la zone centrale 44 présente une forme concave coopérant avec l'extrémité de la tige de commande 15. En variante, la membrane 43 est entièrement réalisée dans un matériau déformable. En variante, comme cela est visible sur les figures 3a et 3b, la membrane 43 comporte une première partie rigide 46 fixée sur une extrémité libre du capot 30 et une deuxième partie 47 centrale destinée à coopérer avec l'extrémité arrière de la tige de commande 15. La deuxième partie 47 est reliée à la première partie 46 par l'intermédiaire d'un élément élastique 48 de manière à permettre le déplacement de la deuxième partie 47 par rapport à la première partie 46 lorsque la tige de commande 15 vient en contact avec la plaque de contact 21 pour la déplacer par l'intermédiaire de la deuxième partie 47. La première et la deuxième parties 46, 47 pourront par exemple être réalisées dans un matériau métallique. Suivant le mode de réalisation, la membrane 43 pourra être fixée sur l'extrémité libre du support 30 par soudage, sertissage, collage ou toute autre technique de fixation adaptée.

La chambre de contacts 41 ainsi fermée par la membrane 43 contenant la plaque de contact 21 et les bornes de puissance 26, 27 forme un ensemble autonome dont le bon fonctionnement pourra être testé avant sa fixation avec la partie arrière de la cuve 6, ce qui procure un gain de temps en cas de dysfonctionnement par rapport aux systèmes de l'état de l'art précédemment décrits qui ne pouvaient être testés qu'après fixation du capot 30 avec la cuve 6 et qui nécessitaient donc un démontage de la chambre 41 en cas de détection d'un dysfonctionnement. En outre, la membrane 43 empêche la pénétration d'impuretés telles que des salissures, du liquide (eau, liquide de frein) ou de la glace, à l'intérieur de la chambre de contacts 41, ce qui limite les risques de mauvaise isolation entre la plaque de contact 21 et les bornes de puissance 26, 27.

En l'occurrence, une fois que le test vérifiant le bon fonctionnement de la chambre de contacts 41 a été effectué, la fixation de la chambre 41 sur le contacteur 1 est réalisée par rabattement de matière de l'extrémité libre de la cuve 6 sur le capot 30.

Dans le mode de réalisation des figures 2a à 2c, les bornes de puissance 26, 27 étant décalées axialement l'une par rapport à l'autre, une des bornes 26 est liée constamment, par exemple par sertissage, à la plaque de contact 21 réalisée dans un matériau déformable. La plaque de contact 21 pourra être réalisée par exemple dans un alliage de cuivre et de béryllium. La plaque de contact 21 est apte à passer d'une position désactive à une position active, et vice-versa. Dans la position désactive, la plaque de contact 21 est éloignée de la borne de puissance 27 de manière à couper le contact entre les deux bornes de puissance 26, 27. Dans la position active, la plaque de contact 21 établit un contact entre les deux bornes de puissance 26, 27 via les têtes de contact 23, 24. Le passage de la position désactive à la position active se produit suite à une déformation de la plaque de contact 21 engendrée par le déplacement du noyau mobile 3. Une pastille 49 portée par la plaque de contact 21 est destinée à coopérer avec la tête 24 de la borne 27 lorsque la plaque de contact 21 est dans la position active. En outre, la pastille 49 de la plaque de contact 21 et la tête 24 de la borne 27 comportent des dentures de forme complémentaire.

Plus précisément, lors du fonctionnement du contacteur 1, alors que le noyau mobile 3 est initialement en position de repos et que la plaque de contact 21 est en position désactive, le démarrage du moteur thermique est commandé, ce qui active électriquement la bobine d'appel 81. La bobine 81 crée alors un champ magnétique, ce qui génère le déplacement axial du noyau mobile 3 en direction du noyau fixe 4. L'extrémité arrière du noyau mobile 3 entre en contact avec l'extrémité avant de la tige 15 de manière à déplacer la tige 15 de commande à travers le trou 16 central du noyau fixe 4 en direction de la plaque de contact 21 tout en compressant le ressort de rappel 34. L'extrémité de la tige de commande 15 applique alors un effort sur la plaque de contact 21 via la zone centrale 44 de la membrane 43 qui se déforme. La tige 15 applique ainsi indirectement un effort sur la plaque de contact 21 qui va pouvoir se déformer pour établir un contact avec la borne de puissance 27 et passer ainsi en position active. Le contact entre la plaque de contact 21 et les têtes 23, 24 des bornes 26, 27 électriques permet ainsi d'alimenter électriquement le moteur électrique du démarreur. Le contacteur 1 se trouve alors dans la position dite de contact électrique montrée sur la figure 2b.

Le ressort de rappel 34 continue d'être comprimé jusqu'à ce que le noyau mobile 3 entre en contact avec le noyau fixe 4. Le noyau mobile 3 est alors en position aimantée comme cela est montré en figure 2c. La compression du ressort 34 et la flexibilité de la plaque de contact 21 permettent le déplacement de la tige 15 après que le contact mobile 21 est entré en contact avec les têtes 23, 24. Le noyau mobile 3 est maintenu en position aimantée par l'alimentation de la bobine de maintien 82, l'alimentation de la bobine d'appel 81 étant coupée.

Lors de la mise hors tension de la bobine de maintien 82, cette bobine 82 ne crée plus de champ magnétique et le noyau mobile 3 n'est plus attiré vers le noyau fixe 4, ce qui entraîne un retour du noyau mobile 3 dans la position de repos via l'action du ressort 39. Le ressort de rappel 34 est alors décomprimé en sorte que la tige 15 se déplace axialement vers l'arrière du contacteur 1 jusqu'à ce que l'épaulement 151 entre en contact avec le fond de l'évidement du noyau fixe 4. La plaque de contact 21 qui n'est alors plus contrainte par la tige de commande 15 s'éloigne alors de la borne de puissance 27 de manière à reprendre sa forme initiale en position désactive. La membrane 43 qui n'est également plus contrainte par la tige 15 reprend également sa forme initiale. Alternativement, les bornes de puissance 26, 27 ne sont pas décalées axialement l'une par rapport à l'autre et c'est la plaque de contact 21 elle-même qui établit une liaison avec une des têtes 24 qui est légèrement surélevée par rapport à l'autre tête 23 de contact, comme cela est représenté aux figures 3a et 3b.

Les figures 4a et 4b montrent une variante de réalisation de la plaque de contact 21 et de sa liaison avec la borne 26 pouvant remplacer l'utilisation d'une plaque de contact 21 déformable. Plus précisément, la plaque de contact 21 qui est en l'occurrence une plaque rigide est montée sur la borne 26 via une liaison coulissante 54. Un moyen élastique de rappel 55 est positionné entre la plaque de contact 21 et la borne 26 de manière à solliciter la plaque de contact 21 dans la position désactive lorsqu'aucun effort n'est appliqué sur la plaque de contact 21 (cf. figure 4a). Un moyen de butée (non représenté) intégré à la liaison 54 permet de retenir axialement la plaque 21.

Lors de l'actionnement du contacteur 1, la tige de commande 15 déplacée par le noyau mobile 3 comme expliqué ci-dessus pourra alors venir en appui sur la plaque de contact 21 via la membrane 43 pour la déplacer en translation vers la deuxième borne de puissance 27 et la faire ainsi passer en position active. Cela a pour effet de comprimer le moyen élastique 55. Le ressort de rappel 34 est également comprimé entre l'épaulement 151 et la rondelle 17. Le contacteur 1 se trouve alors dans la position montrée à la figure 4b.

Lorsque le noyau mobile 3 revient en position de repos suite à la coupure de l'alimentation des bobines 81, 82, le ressort de rappel 34 se décomprime, ce qui a pour effet de faire revenir la tige 15 en position initiale. La tige 15 n'applique alors plus d'effort sur la plaque de contact 21 qui revient en position désactive suite à l'action du moyen élastique 55 qui éloigne la plaque 21 de la borne 27 (cf. figure 4a).

Les figures 5a et 5b montrent un autre mode de réalisation dans lequel la plaque de contact 21 est montée sur une deuxième tige de commande 60 pouvant coulisser à l'intérieur d'un guide 61.

Cette tige de commande 60 porte en outre un deuxième ressort de rappel 62 agencé entre la plaque de contact 21 et une extrémité avant du guide 61. Le ressort 62 est prévu pour maintenir la plaque de contact 21 en appui sur une rondelle 63 formant butée à distance des têtes 23, 24 lorsqu'aucun effort n'est appliqué sur la deuxième tige de commande 60. Du côté de son extrémité arrière, une butée 64 est également prévue pour retenir la tige de commande 60 à l'intérieur du guide 61 lorsque la plaque de contact 21 est en position désactive.

Lors de l'actionnement du contacteur 1, la première tige de commande 15 déplacée par le noyau mobile 3 comme expliqué ci-dessus pourra alors venir en appui via la membrane 43 sur l'extrémité avant de la deuxième tige de commande 60 pour la déplacer vers l'arrière. Cela a pour effet de déplacer la plaque de contact 21 en direction des bornes de puissance 26, 27 jusqu'à ce qu'elle vienne en contact avec les deux bornes de puissance 26, 27 en position active (cf. figure 5b). Le ressort 62 se comprime, tandis que la butée arrière 64 est éloignée de l'extrémité arrière du guide 61. Le ressort 34 est également comprimé suite au déplacement en translation de la tige 15. Le contacteur est agencé de manière à ce que un jeu existe entre la butée arrière 64 et le capot arrière lorsque la deuxième tige de commande est en position arrière, c'est-à-dire lorsque le noyau mobile est en position aimanté.

Lorsque le noyau mobile 3 revient en position de repos suite à la coupure de l'alimentation de la bobine de maintien 82, le ressort 34 se décomprime ce qui a pour effet de faire revenir la tige 15 en position initiale qui n'exerce plus d'effort axial sur la deuxième tige 60. Le ressort 62 se décomprime également et permet le retour de la plaque de contact 21 dans une position éloignée des deux bornes de puissance 26, 27 (position désactive) tandis que la butée arrière 64 de la deuxième tige 60 revient en appui contre l'extrémité arrière du guide 61, comme cela est illustré à la figure 5a.

Bien entendu, l'invention ne se limite pas aux modes de réalisations décrits précédemment, et elle trouve aussi à s'appliquer pour différentes formes de contacteurs 1 électromagnétiques de puissance. L'homme du métier aura ainsi compris que l'utilisation d'une chambre de contacts 41 fermée de manière étanche est indépendante de l'utilisation d'une plaque de contact 21 présentant toujours un contact avec une des bornes de puissance 26, 27 en position active et désactive de la plaque de contact 21 même si la combinaison de ces deux caractéristiques pourra faciliter la réalisation de la chambre de contacts 41.

Par ailleurs, l'invention s'applique à tous les types de contacteurs 1 pour les moteurs électriques des démarreurs usuels de moteur à combustion interne. Ainsi, le contacteur 1 peut être implanté au-dessus du moteur électrique du démarreur comme dans le document FR2795884. En variante, le contacteur 1 est déporté en étant par exemple implanté transversalement à l'arrière du moteur électrique du démarreur comme dans le document FR2843427.

Le ressort 10 dents contre dents qui est comprimé en cas de non pénétration directe du pignon du lanceur dans la couronne de démarrage est implanté soit dans le contacteur 1 comme aux figures 1, 2, 4 et 5, soit à l'extérieur du contacteur 1 entre le lanceur et le levier d'actionnement comme à la figure 1 du document EP960276. En variante, le contacteur 1 ne comporte qu'une bobine 81 comme décrit dans le document FR2795884. En variante, un moteur électrique spécifique est prévu pour actionner le levier en sorte que le noyau mobile 3 est simplifié en étant dépourvu de moyens de liaison avec le levier. Le contacteur 1 selon l'invention peut appartenir à un relais de couplage de deux démarreurs agissant en parallèle.

## Revendications

1. Contacteur électromagnétique (1) de démarreur de véhicule automobile comportant au moins deux bornes de puissance fixes (26, 27), une plaque de contact (21), et un noyau mobile (3) apte à générer le déplacement de ladite plaque de contact (21) d'une position désactive dans laquelle la plaque de contact coupe le contact électrique entre les deux bornes de puissance (26, 27) à une position active dans laquelle la plaque de contact (21) établit un contact électrique entre les deux bornes de puissance (26, 27), **caractérisé en ce que** la plaque de contact (21) est en permanence en contact avec une des bornes de puissance (26).

2. Contacteur selon la revendication 1, dans lequel le noyau mobile est mobile entre une position repos à une position aimantée, dans lequel le noyau mobile génère le déplacement de ladite plaque de contact pour établir le contact entre les deux bornes lorsqu'il passe de sa position repos vers sa position aimantée et en ce que le retour du noyau mobile vers sa position de repos permet à la plaque de contact de couper le contact électrique.

3. Contacteur selon la revendication 1 ou 2, dans lequel la plaque de contact (21) est réalisée dans un matériau déformable en sorte que lors de son passage de la position désactive à la position active, ladite plaque de contact (21) est agencé pour se déformer par un déplacement du noyau mobile (3),et en ce que la déformation de la plaque de contact est apte à entrer en contact avec l'autre borne de puissance (27) ladite plaque de contact (21) reprenant ensuite sa forme initiale en position désactive.

4. Contacteur selon la revendication 3, dans lequel le noyau mobile (3) engendre la déformation de ladite plaque de contact (21) par le biais d'une tige de commande (15).

5. Contacteur selon la revendication 3 ou 4, dans lequel ladite plaque de contact (21) est fixée par sertissage à l'une des deux bornes de puissance (26) avec laquelle ladite plaque de contact (21) est en contact dans la position désactive et dans la position active.

6. Contacteur selon la revendication 1 ou 2, dans lequel ladite plaque de contact (21) est montée coulissante par rapport à l'une des deux bornes de puissance (26) avec laquelle ladite plaque est en contact (21) dans la position désactive et dans la position active.

7. Contacteur selon les revendications 5 et 2, dans lequel un moyen élastique de rappel est positionné entre ladite plaque de contact (21) et ladite borne de puissance (26) de manière à exercer une force sur ladite plaque de contact (21) vers la position désactive.

8. Contacteur selon l'une des revendications 1 à 7, dans lequel ladite plaque de contact (21) comporte une pastille (49) destinée à coopérer avec une tête de l'autre borne de puissance (27) lorsque ladite plaque de contact (21) est dans la position active.

9. Contacteur selon la revendication 8, dans lequel ladite pastille (49) de ladite plaque de contact (21) et la tête (24) de la borne de puissance (27) comportent des dentures de forme complémentaire.

10. Contacteur selon l'une des revendications 1 à 9, dans lequel ladite plaque de contact (21) est configurée pour être en position active avant que le noyau mobile (3) entre en contact avec un noyau fixe (4).

11. Contacteur selon l'une des revendications 1 à 10, dans lequel un capot (30) comporte une paroi (40) délimitant une chambre (41), dite chambre de contacts, à l'intérieur de laquelle sont positionnées des têtes des deux bornes de puissance (26, 27) ainsi que ladite plaque de contact (21), et dans lequel une membrane (43) assure une fermeture étanche de ladite chambre de contacts (41).

12. Contacteur selon la revendication 11, dans lequel la membrane (43) comporte au moins une zone centrale (44) réalisée dans un matériau déformable pour permettre le déplacement de ladite plaque de contact (21) par l'action d'un élément extérieur au capot (30).

13. Contacteur selon la revendication 11, dans lequel la membrane (43) comporte une première partie rigide (46) fixée sur une extrémité du capot (30) et une deuxième partie (47) destinée à coopérer avec un élément extérieur à la chambre de contacts (41), ladite deuxième partie (47) étant reliée à ladite première partie (46) par l'intermédiaire d'un élément élastique.

14. Contacteur selon l'une des revendications 1 à 13, dans lequel ladite plaque de contact (21) est réalisée dans un alliage de cuivre et de béryllium.

15. Démarreur de véhicule automobile muni d'un contacteur selon l'une des revendications précédentes.

## Patentansprüche

1. Elektromagnetischer Kontaktgeber (1) eines Kraftfahrzeuganlassers, umfassend mindestens zwei fixe Leistungsanschlüsse (26, 27), eine Kontaktplatte (21) und einen beweglichen Kern (3), der geeignet ist, die Verschiebung der Kontaktplatte (21) von einer inaktiven Position, in der die Kontaktplatte den elektrischen Kontakt zwischen den beiden Leistungsanschlüssen (26, 27) trennt, in eine aktive Position, in der die Kontaktplatte (21) einen elektrischen Kontakt zwischen den beiden Leistungsanschlüssen (26, 27) herstellt, zu erzeugen,
**dadurch gekennzeichnet, dass** die Kontaktplatte (21) permanent mit einem der Leistungsanschlüsse (26) in Kontakt steht.

2. Kontaktgeber nach Anspruch 1,
wobei der bewegliche Kern zwischen einer Ruheposition in eine Magnetposition beweglich ist, in welcher der bewegliche Kern die Verschiebung der Kontaktplatte erzeugt, um den Kontakt zwischen den beiden Anschlüssen herzustellen, wenn er von seiner Ruheposition in seine Magnetposition übergeht, und dass die Rückkehr des beweglichen Kerns in seine Ruheposition es der Kontaktplatte gestattet, den elektrischen Kontakt zu trennen.

3. Kontaktgeber nach Anspruch 1 oder 2,
wobei die Kontaktplatte (21) aus einem verformbaren Material hergestellt ist, so dass, bei ihrem Übergang von der inaktiven Position in die aktive Position, die Kontaktplatte (21) ausgelegt ist, sich durch eine Verschiebung des beweglichen Kerns (3) zu verformen, und so dass die Verformung der Kontaktplatte geeignet ist, mit dem anderen Leistungsanschluss (27) in Kontakt zu treten, wobei die Kontaktplatte (21) anschließend wieder ihre anfängliche Form in der inaktiven Position annimmt.

4. Kontaktgeber nach Anspruch 3,
wobei der bewegliche Kern (3) die Verformung der Kontaktplatte (21) durch die Vorspannung einer Steuerstange (15) bewirkt.

5. Kontaktgeber nach Anspruch 3 oder 4,
wobei die Kontaktplatte (21) durch Crimpen an einem der beiden Leistungsanschlüsse (26) befestigt ist, mit dem die Kontaktplatte (21) in der inaktiven Position und in der aktiven Position in Kontakt steht.

6. Kontaktgeber nach Anspruch 1 oder 2,
wobei die Kontaktplatte (21) gleitend in Bezug auf einen der beiden Leistungsanschlüsse (26) montiert ist, mit dem die Platte in der inaktiven Position und in der aktiven Position in Kontakt (21) steht.

7. Kontaktgeber nach den Ansprüchen 5 und 2, wobei ein elastisches Rückholmittel zwischen der Kontaktplatte (21) und dem Leistungsanschluss (26) positioniert ist, um eine Kraft auf die Kontaktplatte (21) zu der inaktiven Position auszuüben.

8. Kontaktgeber nach einem der Ansprüche 1 bis 7,
wobei die Kontaktplatte (21) eine Scheibe (49) umfasst, die dazu bestimmt ist, mit einem Kopf des anderen Leistungsanschlusses (27) zusammenzuwirken, wenn die Kontaktplatte (21) in der aktiven Position ist.

9. Kontaktgeber nach Anspruch 8,
wobei die Scheibe (49) der Kontaktplatte (21) und der Kopf (24) des Leistungsanschlusses (27) Verzahnungen mit komplementärer Form umfassen.

10. Kontaktgeber nach einem der Ansprüche 1 bis 9,
wobei die Kontaktplatte (21) ausgelegt ist, in der aktiven Position zu sein, bevor der bewegliche Kern (3) mit einem fixen Kern (4) in Kontakt tritt.

11. Kontaktgeber nach einem der Ansprüche 1 bis 10,
wobei eine Abdeckung (30) eine Wand (40) umfasst, welche eine Kammer (41) begrenzt, die als Kontaktkammer bezeichnet wird, in deren Inneren Köpfe der beiden Leistungsanschlüsse (26, 27) sowie die Kontaktplatte (21) positioniert sind, und wobei eine Membran (43) einen dichten Verschluss der Kontaktkammer (41) sicherstellt.

12. Kontaktgeber nach Anspruch 11,
wobei die Membran (43) mindestens eine zentrale Zone (44) aufweist, die aus einem verformbaren Material hergestellt ist, um die Verschiebung der Kontaktplatte (21) durch die Wirkung eines Elements außerhalb der Abdeckung (30) zu gestatten.

13. Kontaktgeber nach Anspruch 11,
wobei die Membran (43) einen ersten starren Abschnitt (46), der an einem Ende der Abdeckung (30) befestigt ist, und einen zweiten Abschnitt (47) aufweist, der dazu bestimmt ist, mit einem Element außerhalb der Kontaktkammer (41) zusammenzuwirken, wobei der zweite Abschnitt (47) mit dem ersten Abschnitt (46) durch ein elastisches Element verbunden ist.

14. Kontaktgeber nach einem der Ansprüche 1 bis 13,
wobei die Kontaktplatte (21) aus einer Legierung von Kupfer und Beryllium hergestellt ist.

15. Kraftfahrzeuganlasser, welcher mit einem Kontaktgeber nach einem der vorhergehenden Ansprüche versehen ist.

## Claims

1. Electromagnetic contactor (1) for a starter of a motor vehicle, comprising at least two fixed power terminals (26, 27), a contact plate (21) and a movable core (3) capable of generating the displacement of said contact plate (21) from an inactive position, in which the contact plate cuts off the electrical contact between the two power terminals (26, 27), to an active position, in which the contact plate (21) establishes an electrical contact between the two power terminals (26, 27), **characterized in that** the contact plate (21) is permanently in contact with one of the power terminals (26).

2. Contactor according to Claim 1, wherein the movable core is movable between a rest position to a magnetized position, wherein the movable core generates the displacement of said contact plate in order to establish the contact between the two terminals when it passes from its rest position towards its magnetized position, and in that the return of the movable core towards its rest position enables the contact plate to cut off the electrical contact.

3. Contactor according to Claim 1 or 2, wherein the contact plate (21) is made from a deformable material so that in the course of its passage from the inactive position to the active position said contact plate (21) is designed to be deformed by a displacement of the movable core (3), and in that the deformation of the contact plate is capable of coming into contact with the other power terminal (27), said contact plate (21) then recovering its initial shape in the inactive position.

4. Contactor according to Claim 3, wherein the movable core (3) generates the deformation of said contact plate (21) by means of a control rod (15).

5. Contactor according to Claim 3 or 4, wherein said contact plate (21) is fixed, by crimping, to the one of the two power terminals (26) with which said contact plate (21) is in contact in the inactive position and in the active position.

6. Contactor according to Claim 1 or 2, wherein said contact plate (21) is slidably mounted with respect to the one of the two power terminals (26) with which said plate is in contact (21) in the inactive position and in the active position.

7. Contactor according to Claims 5 and 2, wherein an elastic return means is positioned between said contact plate (21) and said power terminal (26) so as to exert a force on said contact plate (21) towards the inactive position.

8. Contactor according to one of Claims 1 to 7, wherein said contact plate (21) includes a pad (49) intended to cooperate with a head of the other power terminal (27) when said contact plate (21) is in the active position.

9. Contactor according to Claim 8, wherein said pad (49) of said contact plate (21) and the head (24) of the power terminal (27) have sets of teeth of complementary shape.

10. Contactor according to one of Claims 1 to 9, wherein said contact plate (21) is configured to be in the active position before the movable core (3) comes into contact with a fixed core (4).

11. Contactor according to one of Claims 1 to 10, wherein a cover (30) has a wall (40) delimiting a chamber (41), the so-called contact chamber, inside which there are positioned heads of the two power terminals (26, 27) as well as said contact plate (21), and wherein a membrane (43) ensures a tight closure of said contact chamber (41).

12. Contactor according to Claim 11, wherein the membrane (43) has at least one central zone (44) made from a deformable material, in order to enable the displacement of said contact plate (21) by the action of an element external to the cover (30).

13. Contactor according to Claim 11, wherein the membrane (43) has a first rigid portion (46), fixed to one end of the cap (30), and a second portion (47) intended to cooperate with an element external to the contact chamber (41), said second portion (47) being connected to said first portion (46) by means of an elastic element.

14. Contactor according to one of Claims 1 to 13, wherein said contact plate (21) is made from an alloy of copper and beryllium.

15. Starter of a motor vehicle, provided with a contactor according to one of the preceding claims.
